# FASCICULE DE BREVET EUROPEEN

(11) **EP 2 130 196 B1**
(45) Date de publication et mention de la délivrance du brevet: **02.07.2014**
(21) Numéro de dépôt: 08761870.8
(22) Date de dépôt: 11.02.2008
(51) Int. Cl.: G09F 3/16, G09F 3/20

(54) **APPAREIL ELECTRIQUE BASSE TENSION AVEC UN EMPLACEMENT DE REPERAGE**
ELEKTRISCHE NIEDRIGSPANNUNGSVORRICHTUNG MIT EINER EINZIGEN MARKIERUNGSPOSITION
LOW-VOLTAGE ELECTRIC APPARATUS WITH ONE LABELLING POSITION

(30) Priorité: 07.03.2007 FR 0701651
(43) Date de publication de la demande: 09.12.2009
(73) Titulaire: ABB France, 91978 Courtaboeuf Cedex (FR)
(72) Inventeur: MERCIER-GALLAY, Ambroise, F-74100 Ville La Grand (FR)
(74) Mandataire: Verriest, Philippe
(86) Numéro de dépôt international: PCT/FR2008/000170
(87) Numéro de publication internationale: WO 2008/122704

(56) Documents cités:
- DE-U1-202004 010 070
- US-A- 4 268 986

## Description

La présente invention concerne un appareil électrique basse tension comprenant au moins un emplacement de repérage.

Un tel appareil comporte de façon connue un corps isolant comprenant l'emplacement de repérage, au nombre d'au moins un, cet emplacement comportant des moyens de fixation d'un élément de repérage.

Les emplacements de repérage de type connu, par exemple du document DE202004010070 permettent de rapporter un élément de repérage et de le fixer pour réaliser un marquage de l'appareil.

Il apparaît toutefois que si l'utilisateur n'a pas à sa disposition un élément de repérage d'un type adapté à l'emplacement de repérage, il ne peut pas procéder au marquage de l'appareil. Il est possible de procéder au marquage de l'appareil basse tension en rapportant un élément de repérage adapté aux moyens de fixation, mais également de procéder au marquage en portant une inscription sur la zone de marquage, ou en procédant à la fixation d'une étiquette sur la zone de marquage, par exemple par collage, en accédant facilement à la zone de marquage.

La présente invention a pour but de faciliter la découpe d'une bande fixée sur la zone de marquage.

A cet effet, la présente invention a pour objet un appareil basse tension selon la revendication 1.

Des parties de guidages inclinées sont ménagées sur les bords latéraux de la zone de marquage pour faciliter la découpe d'une bande fixée sur la zone de marquage.

Ces dispositions permettent par exemple de procéder au collage d'une bande adhésive sur un ensemble d'appareil positionnés côtes à côte sur un rail, puis de découper la bande facilement pour individualiser ces appareils, l'outil de découpe étant guidé par les moyens de guidage entre les parois de deux appareils électriques adjacents.

De préférence, les moyens de fixation comprennent au moins deux organes de fixation, la zone de marquage étant située entre les deux organes de fixation.

De préférence, la zone de marquage est une zone sensiblement plane.

Avantageusement, les organes de fixation comprennent un logement muni de moyens de retenue disposés sur un bord du logement situé du côté du centre de l'emplacement de fixation par rapport au logement.

Ces dispositions permettent d'une part de faciliter l'encliquetage et d'autre part de réduire l'encombrement de l'emplacement de repérage. Il suffit en effet d'appuyer au centre de l'élément de repérage pour que les pattes de l'élément de repérage de forme complémentaire du logement s'écartent et se rabattent dans le logement.

De préférence, les organes de fixation situés de part et d'autre de la zone de marquage comprennent des butées latérales asymétriques.

Ces dispositions permettent d'assurer un maintien latéral de l'élément de repérage tout en permettant de retirer facilement celui par un mouvement rotatif.

Avantageusement, la zone de marquage présente une largeur supérieure à 5 mm, et de préférence supérieure à 9 mm.

Ces dispositions permettent d'assurer une surface suffisante pour réaliser un marquage ou un collage sur la zone de marquage.

De toute façon, l'invention sera bien comprise à l'aide de la description qui suit, en référence au dessin schématique annexé représentant, à titre d'exemple non limitatif, une forme d'exécution de ce module et de ce montage.
La figure 1 représente une vue en coupe partielle d'une partie d'un appareil selon l'invention comprenant un emplacement de repérage.
La figure 2 est une vue de détail de la figure 1, a échelle agrandie.
La figure 3 est une vue de dessus de l'emplacement de repérage de figure 1.

Selon un mode de réalisation représenté sur les figures 1 à 3, un appareil électrique basse tension comporte un corps isolant 2 comportant au moins un emplacement de fixation 3 d'un élément de repérage 4.

L'emplacement de repérage comprend une zone de marquage plane 5 située entre deux organes de fixation 6, cette zone étant située en avant ou sensiblement dans le même plan que la partie la plus avancée des organes de fixation 6.

La zone de marquage présente une largeur de l'ordre d'1 cm.

Des parties de guidages inclinées 7 sont ménagées sur les bords latéraux de la zone de marquage pour faciliter la découpe d'une bande fixée sur la zone de marquage 5.

Les organes de fixation 6 sont constitués par des logements formés par deux cavités comprenant une arête de retenue 8, destinés à recevoir des pattes de fixation élastiques 9 de l'élément de repérage 4 susceptible de coopérer avec l'arête de retenue, situées de part et d'autre de cet élément de repérage 4.

L'arête de retenue 8 est située sur un bord de la cavité 6 situé du côté du centre de l'emplacement de repérage par rapport à la cavité. Les cavités situées des deux côtés de l'emplacement sont délimitées respectivement par des butées latérales 12 asymétriques.

Comme il va de soi, l'invention ne se limite pas à la seule forme de réalisation de cet appareil, décrite ci-dessus à titre d'exemple, mais elle embrasse au contraire toutes les variantes.

## Revendications

1. Appareil électrique basse tension avec au moins un emplacement de repérage (3), comportant un corps isolant (2) comprenant l'emplacement de repérage (3), au nombre d'au moins un, cet emplacement (3) comportant des moyens de fixation (6) d'un élément de repérage (4),
l'emplacement de repérage (3) comprenant une zone de marquage (5) située par rapport à l'extérieur du corps isolant (2) en avant ou dans le même plan que la partie la plus avancée des moyens de fixation (6)
**caractérisé en ce que**
des parties de guidages inclinées (7) sont ménagées sur les bords latéraux de la zone de marquage (5) pour faciliter la découpe d'une bande fixée sur la zone de marquage (5).

2. Appareil selon la revendication 1, dans lequel les moyens de fixation comprennent au moins deux organes de fixation (6), la zone de marquage étant située entre les deux organes de fixation (6).

3. Appareil selon l'une des revendications 1 à 2, dans lequel la zone de marquage (5) est une zone sensiblement plane.

4. Appareil selon l'une des revendications 2 à 3, dans lequel les organes de fixation (6) comprennent un logement muni de moyens de retenue (8) disposés sur un bord du logement (6) situé du côté du centre de l'emplacement de fixation (3) par rapport au logement (6).

5. Appareil selon l'une des revendications 2 à 4, dans lequel les organes de fixation (6) situés de part et d'autre de la zone de marquage (5) comprennent des butées latérales asymétriques (12).

6. Appareil selon l'une des revendications précédentes, dans lequel la zone de marquage présente une largeur supérieure à 5 mm, et de préférence supérieure à 9 mm.

## Patentansprüche

1. Elektrisches Niederspannungsgerät mit mindestens einer Markierungsposition (3), umfassend mindestens einen isolierenden Körper (2), der die mindestens eine Markierungsposition (3) aufweist, wobei diese Position (3) Mittel zur Befestigung (6) eines Markierungselements (4) umfasst,
wobei die Markierungsposition (3) einen Markierungsbereich (5) umfasst, der sich mit Bezug auf die Außenseite des isolierenden Körpers (2) vor oder auf der gleichen Ebene wie der vorderste Teil der Befestigungsmittel (6) befindet,
**dadurch gekennzeichnet, dass**:
geneigte Führungsteile (7) auf den seitlichen Rändern des Markierungsbereichs (5) angeordnet sind, um das Schneiden eines festen Bands auf dem Markierungsbereich (5) zur erleichtern.

2. Gerät nach Anspruch 1, wobei die Befestigungsmittel mindestens zwei Befestigungsorgane (6) umfassen, wobei sich der Markierungsbereich zwischen den zwei Befestigungsorganen (6) befindet.

3. Gerät nach einem der Ansprüche 1 bis 2, wobei der Markierungsbereich (5) ein im Wesentlichen ebener Bereich ist.

4. Gerät nach einem der Ansprüche 2 bis 3, wobei die Befestigungsorgane (6) eine Lagerung umfassen, die mit Rückhaltemitteln (8) ausgestattet ist, die sich auf einem Rand der Lagerung (6) befinden, die seitlich vom Zentrum der Befestigungsposition (3) mit Bezug auf die Lagerung (6) angeordnet ist.

5. Gerät nach einem der Ansprüche 2 bis 4, wobei die Befestigungsorgane (6), die sich auf beiden Seiten des Markierungsbereichs (5) befinden, asymmetrische seitliche Anschläge (12) umfassen.

6. Gerät nach einem der vorhergehenden Ansprüche, wobei der Markierungsbereich eine Breite aufweist, die größer als 5 mm und vorzugsweise größer als 9 mm ist.

## Claims

1. A low voltage electric apparatus having at least one tracking location (3), including an insulating body (2) comprising the tracking location (3), at least one, this location (3) including fixing means (6) of a tracking element (4),
the tracking location (3) comprises a marking area (5) located in relation to the outside of the insulating body (2) at the front of or in the same plane as the most advanced part of the fixing means (6)
**characterized in that**
inclined guiding parts (7) are arranged on the lateral edges of the marking area (5) to facilitate the cutting of a strip secured on the marking area (5).

2. The apparatus according to claim 1, wherein the fixing means comprise at least two fixing members (6), the marking area being located between the two fixing members (6).

3. The apparatus according to any of claims 1 to 2, wherein the marking area (5) is a substantially planar area.

4. The apparatus according to any of claims 2 to 3, wherein the fixing members (6) comprise a housing provided with retaining means (8) disposed on an edge of the housing (6) located on the side of the center of the fixing location (3) in relation to the housing (6).

5. The apparatus according to any of claims 2 to 4, wherein the fixing members (6) located on either side of the marking area (5) comprise asymmetric lateral stops (12).

6. The apparatus according to any of the preceding claims, wherein the marking area has a width greater than 5 mm, and preferably greater than 9 mm.
